# EUROPÄISCHE PATENTSCHRIFT

(11) **EP 0 275 405 B1**
(45) Veröffentlichungstag und Bekanntmachung des Hinweises auf die Patenterteilung: **27.03.1991**
(21) Anmeldenummer: 87117229.2
(22) Anmeldetag: 23.11.1987
(51) Int. Cl.: E05D 5/02, E05D 7/04

(54) **Zweiteiliger Verbindungsbeschlag**
Connection fitting made of two parts
Ferrure de connexion en deux parties

(30) Priorität: 24.11.1986 DE 3640012
(43) Veröffentlichungstag der Anmeldung: 27.07.1988
(73) Patentinhaber: Arturo Salice S.p.A., I-22060 Novedrate (Como) (IT)
(72) Erfinder:
(74) Vertreter: Gossel, Hans K., Dipl.-Ing.

(56) Entgegenhaltungen:
- EP-A- 0 043 903
- EP-A- 0 145 952
- EP-A- 0 168 595
- WO-A-86/02402

## Beschreibung

Die Erfindung betrifft einen zweiteiligen Verbindungsbeschlag zum Verbinden zweier Möbelteile, vorzugsweise einen Scharnierarm mit einer Befestigungsplatte, von denen ein Teil mit einem federbelasteten, schwenkbaren Hebel und der andere mit einem von dem Hebel hintergriffenen Widerlager versehen ist, wobei der Hebel oder das Widerlager einerseits eine abgeschrägte oder abgerundete Rastflanke und andererseits eine Abstützkante aufweisen und wobei der Hebel durch Zusammenfügen der Teile und deren Verschieben oder Verschwenken in deren Verbindungsstellung in seine durch eine Betätigungseinrichtung wieder lösbare verrastete Stellung schnappt, mit einem Anschlag, der bei oder nach dem Einschnappen des Hebels in seine verrastete Stellung den Verschiebeweg der miteinander verrasteten Teile begrenzt, und mit einer Einrichtung zum Verhindern des unbeabsichtigten Lösens der miteinander verrasteten Teile.

Bei aus den Fig. 42 bis 50 der EP-A- 43 903 bekannten Scharnier armen mit Befestigungsplatten dieser Art bestehen die ein unbeabsichtigtes Lösen der Rastverbindungen verhindernden Sicherungseinrichtungen aus Klemmstücken, die die schwenkbaren hebel relativ zu dem Scharnierarm blockieren, so daß sich diese unabsichtlich, beispielsweise bei Reinigungsarbeiten oder durch Hantieren mit Gegenständen, nicht in ihre die Rastverbindung lösende Freigabestellung bewegen lassen. Diese bekannten Klemmstücke sind aber zusätzliche, die Verbindungsbeschläge verteuernde Teile, die nicht nur eine besondere Anpassung an den Scharnierarm verlangen, sondern zusätzlich auch besonders montiert werden müssen und eine zusätzliche Lagerhaltung bedingen.

Aufgabe der Erfindung ist es daher, einen zweiteiligen Verbindungsbeschlag, vorzugsweise einen Scharnierarm mit einer Befestigungsplatte, der eingangs angegebenen Art zu schaffen, deren Verrastung miteinander gegen ein unbeabsichtigtes Lösen gesichert ist, ohne daß für diese Sicherungsvorrichtung zusätzliche Teile erforderlich sind.

Erfindungsgemäß wird diese Aufgabe bei einem Verbindungsbeschlag der gattungsgemäßen Art dadurch gelöst, daß die Rastflanke im Bereich des Anfangs ihres von der Abstützkante auf dem Weg in die Raststellung überfahrenen Bereichs eine Ausnehmung, Einkerbung oder Stufe oder einen Absatz aufweist, in die oder hinter den die Abstützkante auf ihrem Weg in Richtung auf die entrastete Stellung bei einem unbeabsichtigten Lösen der Rastverbindung einfällt. Bei dem erfindungsgemäßen Verbindungsbeschlag bildet diese in der Rastflanke vorgesehene Ausnehmung, Stufe o. dgl. einen Anschlag, der ein unbeabsichtigtes Abgleiten der Abstützkante von der Rastflanke verhindert, wenn der Hebel nicht willkürlich voll in seine Öffnungsstellung geschwenkt, sondern unbeabsichtigt gelöst worden sein sollte. Da eine unbeabsichtigte Betätigung der die Rastverbindung lösenden Betätigungseinrichtung in der Regel nicht zu einem vollständigen Ausschwenken des Rasthebels führt, sondern nur zu dessen vorüber gehender und leichter Lüftgung, bildet die Einkerbung oder der Absatz eine wirksame Fangvorrichtung füf die Abstützkante, so daß eine ungewollte Lösung der Teile des Verbindungsbeschlages wirksam verhindert ist. Ein Teil des Verbindungsbeschlages ist üblicherweise mit einer Tür o.dgl. verbunden und durch diese belastet, so daß eine Lösung der Verbindung durch das Gewicht der Tür o.dgl. verhindert wird, wenn die Abstützkante in die Ausnehmung o.dgl. einfällt.

Die erfindungsgemäße Sicherungsvorrichtung läßt sich in einfacher Weise nun durch eine Ausnehmung oder eine Stufe in der Rastflanke herstellen, so daß zusätzliche Teile oder ein zusätzlicher, die Herstellung verteuernder Aufwand nicht erforderlich sind.

Die Rastflanke kann durch das Widerlager gebildet und derart spiralförmig oder exzentrisch im verrasteten Bereich zur Schwenkachse des Hebels angeordnet sein, daß sich dieser die Verbindung der Teile miteinander spielfrei verspannend auf der Rastflanke abstützt.

Die Rastflanke kann auch an dem Hebel vorgesehen sein und derart spiralförmig oder exzentrisch zu dessen Schwenkaschse angeordnet sein, daß sich dieser die Verbindung der Teile miteinander spielfrei verspannend auf dem Widerlager abstützt.

Die Erfindung läßt sich auch bei Verbindungsbeschlägen verwirklichen, bei denen die Rastflanken ohne selbstspannende Wirkung etwa konzentrisch zur Schwenkachse des Hebels angeordnet sind.

Ausführungsbeispiele der Erfindung werden nachstehend anhand der Zeichnung näher erläutert. In dieser zeigt
- Fig. 1: einen Längsschnitt durch einen mit einer Befestigungsplatte verrasteten Scharnierarm,
- Fig. 2: eine Seitenansicht des Rasthebels nach Fig. 1,
- Fig. 3: eine Seitenansicht der aus Grund- und Deckplatte bestehenden Befestigungsplatte nach Fig. 1,
- Fig. 4 und 5: vergrößerte Seitenansichten des Rasthebels nach Fig. 2 in einer verrasteten Stellung und einer Fangstellung,
- Fig. 6: die schematische Darstellung einer aus einem Rasthebel und einem bolzenförmigen Widerlager bestehenden Rastverbindung und
- Fig. 7: eine vergrößerte Darstellung eines auf einer gekrümmten Rastflanke der Befestigungsplatte abgestützten Rasthebels in Seitenansicht.

Zur Montage des Scharnierarms 1 wird auf die Tragwand 2, die aus einer Schrankwand oder einem anderen Korpusteil bestehen kann, in üblicher Weise die mit Befestigungsbohrungen versehene Grundplatte 3 aufgescharaubt. Die Grundplatte 3 ist in ihrem mittleren Bereich mit einem Haltebock 4 versehen. Auf diesen Haltebock 4 ist durch die Befestigungsschraube 5 eine Deckplatte 6 aufgeschraubt. Die Deckplatte 6 besteht aus einem gestanzten Blech, von dem U-förmig Lappen 7 abgewinkelt sind. Die unteren Ränder der schenkelförmigen Lappen 7 enden in einem solchen Abstand oberhalb der flanschförmigen seitlichen Bereiche der Grundplatte 3, daß beidseits des Halteblocks 4 Führungsnuten 8 für Stege 9 des Scharnierarms gebildet sind, die von den Schenkeln 10 der Scharnierarme 1 nach innen hin abgewinkelt sind.

Der Halteblock 6 besteht in Draufsicht aus einem H-förmigen Profil.

Die Deckplatte 6 ist an beiden Seiten ihres mittleren Stegteils mit nach außen hin offenen Langlöchern 12 versehen. In diese Langlöcher greift die Befestigungs- und Stellschraube 13, die in das Stegteil des Scharnierarms 1 eingeschraubt ist, mit ihrer Ringnut 14 ein. Der Scharnierarm 1 läßt sich auf die aus der Grundplatte 3 und der Deckplatte 6 bestehende Befestigungsplatte in der aus Fig. 1 ersichtlichen Weise aufschieben, bis der Kern der Ringnut 14 in das innere Ende des Langloches 12 der Deckplatte 6 anstößt.

Am hinteren Ende des Scharnierarms 1 ist zwischen dessen Schenkeln 10 auf dem Gelenkbolzen 15 der Rasthebel 16 schwenkbar gelagert. Der Rasthebel 16 besteht aus einem Blechstanzteil, von dessen mittlerem Stegteil seitliche Schenkel 17 abgewinkelt sind. Die einen Doppelhebel bildenden Schenkel weisen an ihren inneren Kanten Rastflanken 18 auf, die sich in der aus Fig. 1 ersichatlichen Stellung, in der der Scharnierarm 1 mit der Befestigungsplatte 3, 6 verrastet ist, auf der hinteren Abstützkante 19 der Deckplatte 6 abstützen.

Auf dem Gelenkbolzen 15 ist eine wendelförmige Feder 20 gehaltert, deren Schenkel sich einerseits auf dem Stegteil des Scharnierarms und andererseits auf dem Stegteil des Rasthebels 16 abstützen, der eine Öffnungstaste 21 bildet

Die Rastflanke 18 ist spiralig oder exzentrisch zur Mittellinie des Gelenkbolzens 15 gekrümmt, so daß der Rasthebel 16 den Scharnierarm 1 spielfrei mit der Befestigungsplatte verspannt.

Der vorstehend beschriebene Scharnierarm mit Befestigungsplatte entspricht dem Scharnierarm mit Befestigungsplatte nach den Fig. 7 bis 11 der europäischen Patentveröffentlichung 145 952, auf die zur weiteren Erläuterung verwiesen wird.

Die Rastflanken 18 sind in ihren vorderen Bereichen mit Einkerbungen oder stufenförmigen Ausnehmungen 25 versehen, in die die Abstützkante 19 der Deckplatte 6 in der aus Fig. 5 ersichtlichen Weise blockierend einfällt, bevor sich die Rastflanken 18 von der Abstützkante lösen und dadurch die Rastverbindung vollständig aufheben können. Die Einkerbung oder Ausnehmung 25 weist die Tiefe a auf, so daß eine Lösung der Rastverbindung aus der in Fig. 5 dargestellten Stellung erst möglich ist wenn der Scharnierarm 1 um die Strecke a zurückgedrückt und anschließend die Öffnungstaste 21 betätigt wird.

Bei der Ausführungsform nach Fig. 6 besteht die Rastverbindung aus dem Rasthebel 30, der mit einem hakenförmigen Endteil 31 versehen ist, das Rastflanken 32 aufweist. Die Rastflanken 32 hintergreifen einen ein Widerlager bildenden Bolzen 33. Eine ähnliche Rastverbindung ist beispielsweise aus den Fig. 42 bis 50 der EP-A- 43 903 bekannt.

Als Sicherungseinrichtung gegen unbeabsichtigtes Lösen sind an den Enden der Rastflanken 32 stufenartige Vorsprünge 34 vorgesehen.

Bei dem Ausführungsbeispiel nach Fig. 7 sind die Rastflanken 40 an den hinteren abgewinkelten Schenkeln einer Deckplatte 41 vorgesehen, die auf eine Grundplatte aufgeschraubt ist. In einem Scharnierarm ist der doppelarmige Hebel 42 gelagert, dessen Hebelarm 43 durch eine nicht dargestellte Feder in Richtung auf die Rastflanken 40 beaufschlagt ist. Der Hebelarm 43 ist mit einer Abstützkante 44 versehen, die sich reibschlüssig auf den Abstützflanken 40 abstützt. Insoweit entspricht die dargestellte Rastvorrichtung dem Scharnierarm mit Befestigungsplatte nach den Fig. 1 bis 6 der europäischen Patentveröffentlichung 145 952, auf die zur näheren Darstellung Bezug genommen wird.

Die Rastflanken 40 weisen in ihrem oberen Bereich eine Einkerbung 45 auf, in die die Abstützkante 44 sichernd einfällt, wenn der Rasthebel 42 unbeabsichtigt in Öffnungrichtung betätigt worden sein sollte.

## Patentansprüche

1. Zweiteiliger Verbindungsbeschlag zum Verbinden zweier Möbelteile, vorzugsweise einen Scharnierarm (1) mit einer Befestigungsplatte (3,6), von denen ein Teil mit einem federbelasteten, schwenkbaren Hebel (16) und der andere mit einem von dem Hebel hintergriffenen Widerlager versehen ist,
wobei der Hebel oder das Widerlager einerseits eine abgeschrägte oder abgerundete Rastflanke (18,32,40) und andererseits eine Abstützkante (19,33,44) aufweisen und
wobei der Hebel durch Zusammenfügen der Teile und deren Verschieben oder Verschwenken in deren Verbindungsstellung in seine durch eine Betätigungseinrichtung wieder lösbare verrastete Stellung schnappt,
mit einem Anschlag, der bei oder nach dem Einschnappen des Hebels in seine verrastete Stellung den Verschiebeweg der miteinander verrasteten Teile begrenzt, und
mit einer Einrichtung zum Verhindern des unbeabsichtigten Lösens der miteinander verrasteten Teile,
**dadurch gekennzeichnet,**
daß die Rastflanke (18, 32, 40) im Bereich des Anfangs ihres von der Abstützkante (19, 33, 44) auf dem Weg in die Raststellung überfahrenen Bereichs eine Ausnehmung, Einkerbung oder Stufe oder einen Absatz (25, 34, 45) aufweist, in die oder hinter den die Abstützkante auf ihrem Weg in Richtung auf die entrastete Stellung bei einem unbeabsichtigten Lösen der Rastverbindung einfällt.

2. Verbindungsbeschlag nach Anspruch 1, dadurch gekennzeichnet, daß die Rastflanke (40) durch das Widerlager gebildet und derart spiralförmig oder exzentrisch im verrasteten Bereich zur Schwenkachse des Hebels (42) angeordnet ist, daß sich dieser die Verbindung der Teile miteinander spielfrei verspannend auf der Rastflanke (40) abstützt.

3. Verbindungsbeschlag nach Anspruch 1, dadurch gekennzeichnet, daß die Rastflanke (18) an dem Hebel (16) vorgesehen und derart spiralförmig oder exzentrisch zu dessen Schwenkachse angeordnet ist, daß sich dieser die Verbindung der Teile miteinander spielfrei verspannend auf der Abstützkante (19) abstützt.

4. Verbindungsbeschlag nach Anspruch 2 oder 3, dadurch gekennzeichnet, daß die Rastflanken ohne selbstspannende Wirkung etwa konzentrisch zur Schwenkachse des Hebels angeordnet sind.

## Claims

1. A two-part connecting fitting for connecting two portions of an article of furniture, preferably a hinge (1) having a fixing plate (3, 6), of which one portion is provided with a spring-loaded pivotable lever (16) and the other is provided with a support behind which the lever engages,
wherein the lever or the support has on the one hand a bevelled or rounded retaining side (18, 32, 40) and on the other hand a support edge (19, 33, 44), and
wherein the lever snaps into its latched position in which it is releasable again by an actuating means, by the portions being fitted together and by sliding or pivotal cement in the connecting position thereof,
comprising an abutment which in or after the snapping engagement of the lever into its latched position lets the sliding movement of the interlatched portions, and
comprising a means for preventing unintentional release of the interlatched portions,
characterised in that the retaining side (18, 32, 40) is provided in the region of the beginning of its region over which the support edge (19, 33, 44) passes on the way into the retaining position with a recess, notch, step or shoulder (25, 34, 45) into or behind which the support edge falls on its way towards the unlatched position in the event of unintentional release of the retaining connection.

2. A connecting fitting according to claim 1 characterised in that the retaining edge (40) is formed by the support and is arranged in a spiral configuration or eccentrically in the latched region relative to the pivot axis of the lever (42) in such a way that the latter bears against the retaining edge (40) bracing the connection of the portions to each other in a play-free manner.

3. A connecting fitting according to claim 1 characterised in that the retaining edge (18) is provided on the lever (16) and is arranged in a spiral configuration or eccentrically relative to the pivot axis thereof in such a way that the lever bears against the support edge (19) bracing the connection of the portions to each other in a play-free manner.

4. A connecting fitting according to claim 2 or claim 3 characterised in that the retaining edges are arranged without a self-tightening effect substantially concentrically with respect to the pivot axis of the lever.

## Revendications

1. Ferrure de connexion en deux parties pour relier deux pièces de meuble, de préférence un bras d'articulation à charnière (1) à une plaque de fixation (3, 6), dont l'une est pourvue d'un levier (16) pivotant et sollicité par un ressort et dont l'autre est pourvue d'un contre-palier derrière lequel vient en prise le levier,
le levier ou le contre-palier comprenant, d'une part, un flanc d'enclenchement (18, 32, 40) oblique ou arrondi et, d'autre part, une arête de support (19, 33, 44) et
le levier s'enclenchant dans sa position d'enclenchement, amovible à l'aide d'un dispositif d'actionnement, par assemblage des pièces et leur déplacement ou pivotement dans leur position de connexion,
avec une butée qui limite, lors ou après l'enclenchement du levier dans sa position d'enclenchement, le chemin de déplacement des pièces reliées par enclenchement et,
avec un dispositif pour empêcher un désengagement non intentionnel des pièces reliées par enclenchement,
caractérisée en ce que,
le flanc d'enclenchement (18, 32, 40) comprend dans la zone du début de sa portion sur laquelle passe l'arête de support (19, 33, 44) sur son chemin vers la position d'enclenchement, un évidement, une gorge ou une marche ou un talon (25, 34, 45) dans lequel ou derrière lequel l'arête de support tombe sur son chemin en direction de sa position d'enclenchement lors d'un désengagement non intentionnel de la connexion par enclenchement.

2. Ferrure de connexion selon la revendication 1, caractérisée en ce que le flanc d'enclenchement (40) est formé par le contre-palier et est disposé sous forme d'une spirale ou de façon excentrique dans la zone enclenchée de telle façon par rapport à l'axe de pivotement du levier (42) que celui-ci prenne appui sur le flanc d'enclenchement par haubanage sans jeu de la connexion des pièces.

3. Ferrure de connexion selon la revendication 1, caractérisée en ce que le flanc d'enclenchement (18) est prévu sur le levier (16) et est disposé en spirale ou excentriquement par rapport à l'axe de pivotement de celui-ci de façon qu'il prenne appui sur l'arête de support (19) en haubanant sans jeu la connexion des pièces.

4. Ferrure de connexion selon la revendication 2 ou 3, caractérisée en ce que les flancs d'enclenchement sont disposés approximativement concentriquement à l'axe de pivotement du levier, sans effet d'auto-haubanage.
